# FASCICULE DE BREVET EUROPEEN

(11) **EP 0 702 139 B1**
(45) Date de publication et mention de la délivrance du brevet: **10.11.1999**
(21) Numéro de dépôt: 95401948.5
(22) Date de dépôt: 24.08.1995
(51) Int. Cl.: F02D 41/14, F02P 5/04

(54) **Procédé et dispositif de suppression des oscillations longitudinales d'un véhicule automobile**
Methode und Vorrichtung zur Unterdrückung von Längsschwankungen eines Kraftfahrzeugs
Method and device for the suppression of longitudinal oscillations of a motorised automotive vehicle

(30) Priorité: 14.09.1994 FR 9410982
(43) Date de publication de la demande: 20.03.1996
(73) Titulaire: AUTOMOBILES PEUGEOT, 75116 Paris (FR); AUTOMOBILES CITROEN, 92200 Neuilly-sur-Seine (FR)
(72) Inventeur: Pignard, Daniel, F-25200 Montbeliard (FR)
(74) Mandataire: Moncheny, Michel

(56) Documents cités:
- EP-A- 0 315 171
- EP-A- 0 332 119
- DE-A- 3 831 575
- FR-A- 2 681 908
- FR-A- 2 707 347
- GB-A- 2 042 772

## Description

La présente invention concerne un procédé et un dispositif de suppression des oscillations longitudinales d'un véhicule automobile à moteur, par commande d'au moins un paramètre de contrôle du couple du moteur, en réponse à une demande d'accélération du véhicule par le conducteur.

Ces oscillations longitudinales prennent naissance notamment lors d'une variation de l'accélération du véhicule ou du couple moteur, d'une phase d'embrayage, ou encore du passage d'un obstacle sur une route.

On connaît déjà dans l'état de la technique des procédés et des dispositifs de ce type qui permettent d'effectuer des corrections et des réglages des paramètres de contrôle du fonctionnement d'un moteur, pour éliminer les oscillations, en surveillant un paramètre et en introduisant dans une boucle de commande de ce paramètre, une constante, à des instants déterminés en fonction de la détection des oscillations.

Cependant, ces procédés et ces dispositifs présentent un certain nombre d'inconvénients notamment au niveau de la détermination des instants d'application de la correction, dans la mesure où celle-ci n'intervient pas en permanence.

Il est également connu par le document FR-A-2 681 908, aux noms des Demanderesses, un procédé de correction des paramètres de contrôle d'un moteur à combustion interne qui consiste, à partir d'un modèle estimateur du couple moteur et d'un modèle pour chaque rapport de vitesse estimateur de la transmission, à élaborer une variable qui est une combinaison linéaire des dérivées premières et secondes du régime moteur et représente les oscillations extraites du régime moteur, à appliquer une correction variable sur cette variable pour déterminer la variation du couple moteur et à partir de cette variation, à déterminer la correction à appliquer sur le ou les paramètres de contrôle du moteur.

Cependant, ce procédé présente un certain nombre d'inconvénients notamment au niveau de la complexité de la modélisation, du volume des calculs en temps réel nécessaires pour obtenir la correction et du fait que l'on agit très peu sur le début de l'oscillation.

On connaît également par la demande de brevet français n° 93-03605 déposée le 29 mars 1993, aux noms des demanderesses, un procédé de contrôle du fonctionnement d'un moteur à combustion interne d'un véhicule automobile, par commande d'au moins un paramètre P1 de contrôle du fonctionnement de ce moteur, qui consiste à élaborer un signal de régime moteur filtré NF représentatif d'oscillations du régime moteur N, et à asservir ce signal de régime moteur filtré à 0, pour amortir les oscillations du régime moteur, par calcul d'une correction à apporter au couple moteur et détermination de la correction correspondante CP à appliquer audit paramètre de contrôle du fonctionnement du moteur à l'aide d'un régulateur numérique dont les paramètres ont été préalablement calculés à partir d'un modèle estimateur du couple moteur dans lequel sont introduits les paramètres de contrôle du fonctionnement du moteur et d'un modèle estimateur de transmission filtré, pour chaque rapport de boîte de vitesses.

Ce procédé présente l'inconvénient de ne tenir compte dans le calcul de la correction à appliquer au paramètre de commande du moteur. que des oscillations du régime moteur, et de nécessiter des moyens de calcul importants.

Par ailleurs, EP-A-332.119 décrit un procédé de suppression des oscillations longitudinales d'un véhicule automobile à moteur, par commande d'au moins un paramètre de contrôle du couple du moteur. en réponse à une demande d'accélération du véhicule par le conducteur.

Ce procédé comporte les étapes suivantes :
a) déterminer en fonction du temps des valeurs d'accélération instantanée de la caisse du véhicule,
c) élaborer une variable à partir des valeurs déterminées de l'accélération instantanée de la caisse du véhicule en fonction du temps.

La variable de l'étape c) est une valeur estimée de la dérivée de l'accélération de la caisse du véhicule par interpolation linéaire de celle-ci à partir des deux dernières valeurs mesurées de l'accélération instantanée de la caisse du véhicule en fonction du temps.

Le but de l'invention est donc de proposer une solution simple à mettre en oeuvre pour résoudre les problèmes d'oscillations longitudinales mentionnés précédemment.

A cet effet, l'invention a pour objet des procédés de suppression des oscillations longitudinales d'un véhicule automobile à moteur, selon les revendications 1 et 2.

L'invention a également pour objet des dispositifs de suppression des oscillations longitudinales d'un véhicule automobile à moteur, selon les revendications 3 et 4.

La présente invention sera mieux comprise à la lumière de la description qui va suivre, donnée uniquement à titre d'exemple et se référant aux dessins annexés sur lesquels :
- la figure 1 représente un organigramme illustrant le fonctionnement du procédé selon l'invention ;
- la figure 2 représente un schéma synoptique illustrant la structure d'un dispositif pour la mise en oeuvre du procédé selon l'invention.

La mise en oeuvre du procédé suivant l'invention nécessite le contrôle du couple moteur délivré par le moteur du véhicule, par commande d'un ou de plusieurs paramètres de contrôle du moteur. Suivant le type de moteur utilisé, ces paramètres de contrôle pourront être, par exemple, l'avance à l'allumage pour les moteurs à explosion, la quantité de carburant admis pour les moteurs à combustion interne, ou encore l'intensité ou la tension d'alimentation pour les moteurs électriques de motorisation des véhicules dits à propulsion électrique.

Dans tous les cas, le ou les paramètres de contrôle sont choisis de telle sorte que le couple moteur soit contrôlé d'une manière quasi instantanée, c'est-à-dire par exemple à chaque demi-tour de vilebrequin pour les moteurs thermiques.

De plus, afin de contrôler les effets du pilotage du moteur, la valeur du couple moteur doit être déterminée périodiquement au cours du fonctionnement du véhicule.

Cette valeur du couple moteur pourra être mesurée ou calculée dans le cas d'un moteur thermique à partir d'un modèle estimateur du couple moteur et de données représentatives à chaque instant de valeurs de mesure de tout ou partie des paramètres suivants : position de la commande d'accélération du véhicule, régime moteur, pression dans les tubulures d'admission du moteur, avance à l'allumage, richesse du carburant, quantité de carburant admis, température d'air admis, etc... .

Dans le cas où le couple moteur est calculé à partir, entre autres, du régime moteur, ce dernier est déterminé par exemple toutes les 10 millisecondes ou tous les demi-tours de vilebrequin pour les moteurs thermiques.

Les paramètres de contrôle du couple moteur, les paramètres pris en compte dans la détermination du couple moteur ou les fréquences de mesure sont donnés ici à titre d'exemple mais ne limitent en aucun cas la portée de l'invention.

De même, la mise en oeuvre du procédé selon l'invention nécessite la connaissance en fonction du temps des valeurs de l'accélération instantanée de la caisse du véhicule.

Ainsi, des mesures de l'accélération instantanée de la caisse du véhicule doivent être effectuées périodiquement au cours de l'avancement du véhicule avec une fréquence comparable à la fréquence utilisée pour le contrôle du couple du moteur.

Sur la figure 1, on a représenté un organigramme illustrant le fonctionnement du procédé selon l'invention.

Ainsi, une valeur d'accélération demandée γ_{d} par le conducteur par l'intermédiaire de la pédale d'accélération du véhicule est mesurée à l'étape 2.

De même, une valeur du régime moteur notée Rₘ d'un moteur M est mesurée à l'étape 4 par l'intermédiaire d'un capteur approprié placé sur l'arbre du moteur M.

A partir des valeurs γ_{d} et Rₘ, on effectue à l'étape 6 le calcul d'un couple optimum du moteur noté Cₒₚₜ à partir d'un procédé classique de cartographie.

Parallèlement à cela, on mesure et on enregistre à l'étape 8 les valeurs d'accélération instantanée de la caisse du véhicule en fonction du temps à l'aide d'un capteur approprié fixé sur la caisse du véhicule.

Ces valeurs d'accélération instantanée de la caisse du véhicule sont notées γ_{c}.

A partir de ces valeurs γ_{c} de l'accélération instantanée de la caisse du véhicule, mesurées à une fréquence supérieure à la fréquence des oscillations à supprimer du véhicule, on élabore à l'étape 10 une variable V.

Selon un premier mode de mise en oeuvre du procédé selon l'invention, la variable V est une valeur estimée de la dérivée de l'accélération instantanée de la caisse du véhicule à l'instant de calcul. Cette estimation est réalisée par interpolation linéaire de la dérivée à partir des deux dernières valeurs mesurées de l'accélération instantanée de la caisse du véhicule en fonction du temps.

De manière classique, cette variable V est égale à la différence entre les deux dernières valeurs mesurées de l'accélération instantanée de la caisse du véhicule divi-sée par la période de temps séparant les deux derniers instants de mesure.

Selon un second mode de mise en oeuvre du procédé selon l'invention, la variable V est une valeur de la composante ondulatoire de l'accélération instantanée de la caisse du véhicule calculée à un instant précédent l'instant d'élaboration de la variable et séparé de celui-ci par un quart de la période des oscillations longitudinales à supprimer du véhicule.

Cette variable V est égale à la différence entre la valeur de l'accélération instantanée de la caisse du véhicule mesurée à un instant précédent l'instant d'élaboration de la variable et séparé de celui-ci par un quart de période des oscillations longitudinales à supprimer du véhicule et la valeur de l'accélération instantanée de la caisse du véhicule calculée au même moment comme si le moteur était attelé rigidement au véhicule sans jeu et sans élasticité.

Pour éviter les écueils de divergence de correction et l'absence de correction pendant le premier quart de période que provoque cette variable brute, une partie du couple moteur contenu dans cette variable ne sera pas calculée un quart période avant son élaboration mais au moment de celle-ci.

A partir de cette variable V, on calcule à l'étape 12, à l'aide d'un coefficient de proportionnalité λ fonction des caractéristiques intrinsèques du véhicule, une valeur de correction du couple λ.V qui soit proportionnelle à la variable V.

Le coefficient de proportionnalité noté λ est calculé à partir des caractéristiques intrinsèques du véhicule considérées à l'instant de calcul.

En particulier, le coefficient λ peut être déterminé à partir de la pulsation propre des oscillations à supprimer du véhicule pour chaque rapport de vitesse, d'un coefficient d'amortissement dû aux pneumatiques, d'un coefficient caractéristique de la raideur de transmission pour chaque rapport de vitesse, de la masse de la caisse du véhicule, du moment d'inertie du couple du moteur, et des éléments tournants de la transmission, ainsi que du rapport entre la vitesse d'avancement du véhicule et la vitesse de rotation du moteur.

Ce dernier paramètre caractérise en fait le rapport de boîte de vitesses utilisé pour les véhicules munis d'une boîte de vitesses.

Les différents paramètres utilisés pour le calcul du coefficient de proportionnalité λ sont remis à jour périodiquement et en particulier chaque fois que les paramètres caractéristiques intrinsèques du véhicule changent ou sont susceptibles de changer, comme c'est le cas par exemple après un arrêt du véhicule.

On pourra également déterminer le coefficient λ expérimentalement en réalisant une succession d'essais, et en retenant pour λ la valeur ayant conduit au meilleur résultat.

A l'étape 14, on calcule à partir du couple optimum Cₒₚₜ et de la valeur de correction du couple λ.V une valeur corrigée du couple notée C_{cor} obtenue en effectuant la somme du couple optimum Cₒₚₜ et de la valeur de correction λ.V.

A partir de ce couple corrigé C_{cor}, on calcule à l'étape 16 un paramètre corrigé de contrôle de couple du moteur, noté P à partir d'un modèle classique liant le paramètre de contrôle du couple d'un moteur et le couple délivré par ce moteur en réponse à l'application de ce paramètre.

On pilote enfin à l'étape 18 le moteur M en fonction du paramètre P calculé à l'étape précédente.

Afin de permettre de limiter de manière permanente les oscillations longitudinales du véhicule, le procédé tel que décrit peut être mis en oeuvre de manière cyclique pendant toute la durée de fonctionnement du véhicule.

Dans le cas où le véhicule est soumis à une variation d'accélération d'une valeur origine à une valeur cible de signe opposé, il existe, à un instant donné, une absence totale de transmission de puissance depuis le moteur jusqu'aux roues motrices du véhicule, cette période correspondant au temps de passage du jeu de ladite transmission.

Pendant cette période, l'accélération instantanée de la caisse du véhicule ne résulte plus de l'action du moteur. Elle est quasiment nulle et correspond uniquement à l'action des forces de freinage dues aux différents éléments du véhicule et à l'accélération due au poids du véhicule, laquelle est fonction de la déclivité de la route.

Dans ces conditions, afin de pouvoir mettre en oeuvre le procédé tel que décrit précédemment dans le premier mode de mise en oeuvre du procédé, qui nécessite la connaissance de la dérivée de l'accélération instantanée, on détecte le passage du jeu par détection d'une rupture dans l'évolution de la courbe de l'accélération du véhicule, ou par tout autre moyen approprié, et on utilise pour la mise en oeuvre du procédé la valeur de la dérivée de l'accélération instantanée de la caisse du véhicule mesurée immédiatement avant le début de la période correspondant au passage du jeu et que l'on fait croître en valeur absolue suivant une pente constante pendant le jeu. Cette pente constante devra faire passer la dérivée de l'accélération instantanée à une valeur comprise entre une et deux fois sa valeur en 0,1 seconde.

Sur la figure 2 est représenté de manière schématique un dispositif permettant de mettre en oeuvre le procédé selon l'invention.

Celui-ci comprend un ensemble de capteurs de type classique 20, 22, 24 reliés à un calculateur 30 capable de traiter les informations reçues des capteurs suivant des programmes stockés dans une mémoire 40 et en fonction de paramètres caractéristiques du véhicule stockés dans une mémoire 42.

Ce calculateur 30 a pour objet d'ajuster le ou les paramètres P de contrôle du moteur M et de stocker certains paramètres issus des capteurs dans une mémoire temporaire 44, en vue d'une réutilisation ultérieure de ceux-ci.

On préfèrera utiliser pendant le jeu, un couple corrigé C_{cor} qui sera une extrapolation linéaire en fonction du temps du couple corrigé C_{cor} avant le jeu dont le coefficient de proportionnalité est compris entre 0 et 0,33 de la dérivée du couple optimum Cₒₚₜ pendant le jeu.

L'ensemble de capteurs comprend au moins un capteur d'accélération instantanée 20 lié à la caisse du véhicule, un capteur de régime moteur 22 et un capteur associé à la commande d'accélération 24 du véhicule pour mesurer la demande d'accélération du conducteur.

Comme on l'a décrit précédemment, bien d'autres valeurs de mesure peuvent être avantageusement prises en compte dans la mise en oeuvre du procédé.

En particulier, des capteurs appropriés reliés au calculateur 30 devront être ajoutés dans le cas où le coefficient de proportionnalité λ utilisé pour le calcul de la correction à apporter au couple moteur dépend de paramètres du véhicule qui sont susceptibles d'évoluer en fonction du temps et ainsi permettre leur remise à jour dans la mémoire 42.

Dans la mémoire programme 40, sont stockés, en vue de leur utilisation par le calculateur 30, des algorithmes de calcul classique du couple optimum Cₒₚₜ en fonction de la demande d'accélération γ_{d} du conducteur, des algorithmes de calcul de la valeur de correction du couple λ.V à appliquer au couple optimum en fonction de l'accélération instantanée γ_{c} mesurée de la caisse du véhicule au cours du temps, des algorithmes de calcul du couple corrigé C_{cor} à partir du couple optimum Cₒₚₜ et de la valeur de correction λ.V, des algorithmes de calcul des valeurs du ou des paramètres P de contrôle du moteur M en fonction des valeurs du couple corrigé C_{cor}, et des algorithmes de calcul de la valeur de l'accélération instantanée de la caisse du véhicule comme si le moteur était attelé rigidement au véhicule sans jeu et sans élasticité.

Des données caractéristiques du véhicule, résultant ou non de mesures expérimentales, et utiles au calculateur pour la détermination des valeurs des paramètres de contrôle du moteur, sont stockées dans la mémoire 42.

Dans le cas où les caractéristiques intrinsèques du véhicule stockés dans la mémoire 42 peuvent varier au cours du temps, le calculateur 30 modifie dans la mémoire 42 les valeurs des caractéritiques intrinsèques ayant été réactualisées à partir de données issues de capteurs appropriés.

La mémoire temporaire 44 est utilisée par le calculateur 30 pour stocker des données reçues des capteurs qui sont utilisées à des instants ultérieurs au cours de la mise en oeuvre du procédé.

C'est le cas notamment des valeurs de l'accélération instantanée de la caisse du véhicule.

On conçoit alors que, en fonction de ces différentes informations, le calculateur commande au moins un paramètre P de contrôle du couple moteur pour supprimer les oscillations longitudinales du véhicule, résultant des demandes d'accélération du conducteur, selon les différents algorithmes de calcul décrits précédemment en mettant en oeuvre le procédé selon l'invention.

## Revendications

1. Procédé de suppression des oscillations longitudinales d'un véhicule automobile à moteur, par commande d'au moins un paramètre de contrôle du couple du moteur en réponse à une demande d'accélération du véhicule par le conducteur, caractérisé en ce qu'il comporte les étapes suivantes :
a) déterminer (en 8) en fonction du temps des valeurs d'accélération instantanée (γ_{c}) de la caisse du véhicule,
b) déterminer (en 6) une valeur optimum du couple moteur (Cₒₚₜ) pour l'accélération demandée (γ_{d}) par le conducteur,
c) élaborer (en 10) une variable (V) à partir des valeurs déterminées de l'accélération instantanée (γ_{c})de la caisse du véhicule en fonction du temps, laquelle variable (V) est une valeur estimée de la dérivée de l'accélération de la caisse du véhicule par interpolation linéaire de celle-ci à partir des deux dernières valeurs mesurées de l'accélération instantanée de la caisse du véhicule en fonction du temps,
d) calculer (en 12) une valeur de correction de couple (λ.V) proportionnelle à celle variable (V) et fonction des caractéristiques intrinsèques du véhicule, à appliquer au couple moteur de valeur optimum (Cₒₚₜ),
e) calculer (en 14) une valeur de couple corrigée (C_{cor}) à partir des valeurs de couple optimum et de correction,
f) calculer (en 16) un paramètre (P) corrigé de contrôle de couple du moteur correspondant à cette valeur de couple corrigée (C_{cor}), et
g) piloter (en 18) le moteur en fonction de ce paramètre corrigé (P) avec un retard par rapport à l'instant d'élaboration de la variable (V) inférieur ou égal à un sixième de la période des oscillations longitudinales à supprimer du véhicule.

2. Procédé de suppression des oscillations longitudinales d'un véhicule automobile à moteur, par commande d'au moins un paramètre de contrôle du couple du moteur en réponse à une demande d'accélération du véhicule par le conducteur, caractérisé en ce qu'il comporte les étapes suivantes :
a) déterminer (en 8) en fonction du temps des valeurs d'accélération instantanée (γ_{c}) de la caisse du véhicule,
b) déterminer (en 6) une valeur optimum du couple moteur (Cₒₚₜ) pour l'accélération demandée (γ_{d}) par le conducteur,
c) élaborer (en 10) une variable (V) à partir des valeurs déterminées de l'accélération instantanée (γ_{c}) de la caisse du véhicule en fonction du temps, laquelle variable (V) est une valeur de la composante ondulatoire de l'accélération instantanée de la caisse du véhicule calculée à un instant précédent séparé de l'instant d'élaboration de la variable par un quart de la période des oscillations longitudinales à supprimer du véhicule,
d) calculer (en 12) une valeur de correction de couple (λ.V) proportionnelle à celle variable (V) et fonction des caractéristiques intrinsèques du véhicule, à appliquer au couple moteur de valeur optimum (Cₒₚₜ),
e) calculer (en 14) une valeur de couple corrigée (C_{cor}) à partir des valeurs de couple optimum et de correction,
f) calculer (en 16) un paramètre (P) corrigé de contrôle de couple du moteur correspondant à cette valeur de couple corrigée (C_{cor}), et
g) piloter (en 18) le moteur en fonction de ce paramètre corrigé (P) avec un retard par rapport à l'instant d'élaboration de la variable (V) inférieur ou égal à un sixième de la période des oscillations longitudinales à supprimer du véhicule.

3. Dispositif de suppression des oscillations longitudinales d'un véhicule automobile à moteur, par commande d'au moins un paramètre de contrôle du couple du moteur en réponse à une demande d'accélération du véhicule par le conducteur, caractérisé en ce qu'il comporte :
a) des moyens (20) adaptés pour déterminer en fonction du temps des valeurs d'accélération instantanée de la caisse du véhicule,
b) des moyens (30) adaptés pour déterminer une valeur optimum du couple moteur (Cₒₚₜ) pour l'accélération demandée par le conducteur,
c) des moyens (30) adaptés pour élaborer une variable à partir des valeurs déterminées de l'accélération instantanée de la caisse du véhicule en fonction du temps, laquelle variable (V) est une valeur estimée de la dérivée de l'accélération de la caisse du véhicule par interpolation linéaire de celle-ci à partir des deux dernières valeurs mesurées de l'accélération instantanée de la caisse du véhicule en fonction du temps,
d) des moyens (30) adaptés pour calculer une valeur de correction de couple proportionnelle à cette variable et fonction des caractéristiques intrinsèques du véhicule, à appliquer au couple moteur de valeur optimum,
e) des moyens (30) adaptés pour calculer une valeur de couple corrigée à partir des valeurs de couple optimum et de correction,
f) des moyens (30) adaptés pour calculer un paramètre corrigé de contrôle de couple du moteur correspondant à cette valeur de couple corrigée, et
g) des moyens (30) adaptés pour piloter le moteur en fonction de ce paramètre corrigé avec un retard par rapport à l'instant d'élaboration de la variable inférieur ou égal à un sixième de la période des oscillations longitudinales à supprimer du véhicule.

4. Dispositif de suppression des oscillations longitudinales d'un véhicule automobile à moteur, par commande d'au moins un paramètre de contrôle du couple du moteur en réponse à une demande d'accélération du véhicule par le conducteur, caractérisé en ce qu'il comporte :
a) des moyens (20) adaptés pour déterminer en fonction du temps des valeurs d'accélération instantanée de la caisse du véhicule,
b) des moyens (30) adaptés pour déterminer une valeur optimum du couple moteur (Cₒₚₜ) pour l'accélération demandée par le conducteur,
c) des moyens (30) adaptés pour élaborer une variable à partir des valeurs déterminées de l'accélération instantanée de la caisse du véhicule en fonction du temps, laquelle variable (V) est une valeur de la composante ondulatoire de l'accélération instantanée de la caisse du véhicule calculée à un instant précédent séparé de l'instant d'élaboration de la variable par un quart de la période des oscillations longitudinales à supprimer du véhicule,
d) des moyens (30) adaptés pour calculer une valeur de correction de couple proportionnelle à cette variable et fonction des caractéristiques intrinsèques du véhicule, à appliquer au couple moteur de valeur optimum,
e) des moyens (30) adaptés pour calculer une valeur de couple corrigée å partir des valeurs de couple optimum et de correction,
f) des moyens (30) adaptés pour calculer un paramètre corrigé de contrôle de couple du moteur correspondant à cette valeur de couple corrigée, et
g) des moyens (30) adaptés pour piloter le moteur en fonction de ce paramètre corrigé avec un retard par rapport à l'instant d'élaboration de la variable inférieur ou égal à un sixième de la période des oscillations longitudinales à supprimer du véhicule.

## Patentansprüche

1. Verfahren zum Unterdrücken von Längsschwingungen eines einen Motor aufweisenden Fahrzeugs durch Steuerung von zumindest einem Parameter zur Steuerung des Drehmoments des Motors ansprechend auf eine Beschleunigungsanforderung für das Fahrzeug durch den Fahrer, dadurch gekennzeichnet, daß es die folgenden Schritte aufweist:
a) Ermitteln (bei 8) der Momentanbeschleunigungswerte (γ_{c}) der Karosserie des Fahrzeugs als Funktion der Zeit,
b) Ermitteln (bei 6) eines Optimalwerts des Motordrehmoments (Cₒₚₜ) für die Beschleunigungsanforderung (γ_{d}) durch den Fahrer,
c) Gewinnen (bei 10) einer Variablen (V) ausgehend von bestimmten Werten der Momentanbeschleunigung (γ_{c}) der Karosserie des Fahrzeugs als Funktion der Zeit, wobei die Variable (V) ein Schätzwert der Ableitung der Beschleunigung der Karosserie des Fahrzeugs durch lineare Interpolation derselben ausgehend von den zwei letzten Meßwerten der Momentanbeschleunigung der Karosserie des Fahrzeugs als Funktion der Zeit ist,
d) Berechnen (bei 12) eines Drehmomentkorrekturwerts (λ · V) proportional zu dieser Variablen (V) als Funktion von dem Fahrzeug innewohnenden Eigenschaften zur Anwendung auf den optimalen Motordrehmomentwert,
e) Berechnen (bei 14) eines korrigierten Drehmomentwerts (C_{cor}) ausgehend von den optimalen und Drehmomentkorrekturwerten,
f) Berechnen (bei 16) eines korrigierten Drehmomentsteuerparameters (P) des Motors entsprechend diesem korrigierten Drehmomentwert (C_{cor}), und
g) Steuern (bei 18) des Motors als Funktion dieses korrigierten Parameters (P) mit Verzögerung relativ zum Zeitpunkt des Gewinnens der Variablen (V) kleiner oder gleich einem Sechstel der Periode der zu unterdrückenden Längsschwingungen des Fahrzeugs.

2. Verfahren zum Unterdrücken von Längsschwingungen eines einen Motor aufweisenden Fahrzeugs durch Steuerung von zumindest einem Parameter zur Steuerung des Drehmoments des Motors ansprechend auf eine Beschleunigungsanforderung für das Fahrzeug durch den Fahrer, dadurch gekennzeichnet, daß es die folgenden Schritte aufweist:
a) Ermitteln (bei 8) der Momentanbeschleunigungswerte (γ_{c}) der Karosserie des Fahrzeugs als Funktion der Zeit,
b) Ermitteln (bei 6) eines Optimalwerts des Motordrehmoments (Cₒₚₜ) für die Beschleunigungsanforderung (γ_{d}) durch den Fahrer,
c) Gewinnen (bei 10) einer Variablen (V) ausgehend von bestimmten Werten der Momentanbeschleunigung (γ_{c}) der Karosserie des Fahrzeugs als Funktion der Zeit, wobei die Variable (V) ein Wert der Welligkeitskomponente der Momentanbeschleunigung der Karosserie des Fahrzeugs berechnet zu einem vorausgehenden Zeitpunkt, getrennt vom Zeitpunkt des Gewinnens der Variablen mit einem Viertel der Periode der zu unterdrückenden Längsschwingungen des Fahrzeugs ist,
d) Berechnen (bei 12) eines Drehmomentkorrekturwerts (λ · V) proportional zu dieser Variablen (V) als Funktion von dem Fahrzeug innewohnenden Eigenschaften zur Anwendung auf den optimalen Motordrehmomentwert,
e) Berechnen (bei 14) eines korrigierten Drehmomentwerts (C_{cor}) ausgehend von den optimalen und Drehmomentkorrekturwerten,
f) Berechnen (bei 16) eines korrigierten Drehmomentsteuerparameters (P) des Motors entsprechend diesem korrigierten Drehmomentwert (C_{cor}), und
g) Steuern (bei 18) des Motors als Funktion dieses korrigierten Parameters (P) mit Verzögerung relativ zum Zeitpunkt des Gewinnens der Variablen (V) kleiner oder gleich einem Sechstel der Periode der zu unterdrückenden Längsschwingungen des Fahrzeugs.

3. Vorrichtung zum Unterdrücken von Längsschwingungen eines einen Motor aufweisenden Fahrzeugs durch Steuerung von zumindest einem Parameter zur Steuerung des Drehmoments des Motors ansprechend auf eine Beschleunigungsanforderung für das Fahrzeug durch den Fahrer, dadurch gekennzeichnet, daß es aufweist:
a) Mittel (20), die dazu ausgelegt sind, die Momentanbeschleunigungswerte der Karosserie des Fahrzeugs als Funktion der Zeit zu ermitteln,
b) Mittel (30), die dazu ausgelegt sind, einen optimalen Wert des Motordrehmoments (Cₒₚₜ) für die Beschleunigungsanforderung durch den Fahrer zu ermitteln,
c) Mittel (30), die dazu ausgelegt sind, ausgehend von ermittelten Werten der Momentanbeschleunigung der Karosserie des Fahrzeugs als Funktion der Zeit eine Variable zu gewinnen, wobei die Variable (V) ein Wert ist, der abgeleitet ist aus der Ableitung der Beschleunigung der Karosserie des Fahrzeugs durch lineare Interpolation derselben ausgehend von den zwei zuletzt gemessenen Werten der Momentanbeschleunigung der Karosserie des Fahrzeugs als Funktion der Zeit,
d) Mittel (30), die dazu ausgelegt sind, einen Drehmomentkorrekturwert zu berechnen, der proportional zu dieser Variablen und eine Funktion von dem Fahrzeug innewohnenden Eigenschaften ist, zur Anwendung auf den optimalen Motordrehmomentwert,
e) Mittel (30), die dazu ausgelegt sind, einen korrigierten Drehmomentwert ausgehend von den optimalen und Korrekturdrehmomentwerten zu berechnen,
f) Mittel (30), die dazu ausgelegt sind, einen korrigierten Parameter zur Steuerung des Motordrehmoments entsprechend diesem korrigierten Drehmomentwert zu berechnen, und
g) Mittel (30), die dazu ausgelegt sind, den Motor als Funktion dieses korrigierten Parameters mit einer Verzögerung relativ zu einem Gewinnungszeitpunkt der Variablen kleiner oder gleich einem Sechstel der Periode der zu unterdrückenden Längsschwingungen des Fahrzeugs zu steuern.

4. Vorrichtung zum Unterdrücken von Längsschwingungen eines einen Motor aufweisenden Fahrzeugs durch Steuerung von zumindest einem Parameter zur Steuerung des Drehmoments des Motors ansprechend auf eine Beschleunigungsanforderung für das Fahrzeug durch den Fahrer, dadurch gekennzeichnet, daß es aufweist:
a) Mittel (20), die dazu ausgelegt sind, die Momentanbeschleunigungswerte der Karosserie des Fahrzeugs als Funktion der Zeit zu ermitteln,
b) Mittel (30), die dazu ausgelegt sind, einen optimalen Wert des Motordrehmoments (Cₒₚₜ) für die Beschleunigungsanforderung durch den Fahrer zu ermitteln,
c) Mittel (30), die dazu ausgelegt sind, ausgehend von ermittelten Werten der Momentanbeschleunigung der Karosserie des Fahrzeugs als Funktion der Zeit eine Variable zu gewinnen, wobei die Variable (V) ein Wert der Welligkeitskomponente der Momentanbeschleunigung der Karosserie des Fahrzeugs berechnet zu einem vorausgehenden Zeitpunkt, getrennt vom Zeitpunkt des Gewinnens der Variablen mit einem Viertel der Periode der zu unterdrückenden Längsschwingungen des Fahrzeugs ist,
d) Mittel (30), die dazu ausgelegt sind, einen Drehmomentkorrekturwert zu berechnen, der proportional zu dieser Variablen und eine Funktion von dem Fahrzeug innewohnenden Eigenschaften ist, zur Anwendung auf den optimalen Motordrehmomentwert,
e) Mittel (30), die dazu ausgelegt sind, einen korrigierten Drehmomentwert ausgehend von optimalen und Korrekturdrehmomentwerten zu berechnen,
f) Mittel (30), die dazu ausgelegt sind, einen korrigierten Motordrehmomentparameter entsprechend diesem korrigierten Drehmomentwert zu berechnen, und
g) Mittel (30), die dazu ausgelegt sind, den Motor als Funktion dieses korrigierten Parameters mit einer Verzögerung relativ zu einem Gewinnungszeitpunkt der Variablen kleiner oder gleich einem Sechstel der Periode der zu unterdrückenden Längsschwingungen des Fahrzeugs zu steuern.

## Claims

1. Method for the suppression of longitudinal oscillations of a motorised automotive vehicle, operated with at least one control parameter of the engine torque responding to an acceleration request to the vehicle by the driver, characterised in that it comprises the following steps:
a) determining (in 8) according to time values of instantaneous acceleration (γ_{c}) of the vehicle body;
b) determining (in 6) an optimum value of the driving torque (Cₒₚₜ) for the acceleration requested (γ_{d}) by the driver,
c) developing (in 10) a variable (V) from the given values of instantaneous acceleration (γ_{c}) of the vehicle body according to time, which variable (V) is an estimated value of the derivative of the vehicle body acceleration by its linear interpolation from the last two measured values of the instantaneous acceleration of the vehicle body according to time,
d) calculating (in 12) a torque correction value (λ.V) proportional to that variable (V) and according to the intrinsic characteristics of the vehicle, to be applied to the driving torque of optimum value (Cₒₚₜ),
e) calculating (in 14) a corrected torque value (C_{cor}) from the optimum torque values and correction values,
f) calculating (in 16) a corrected parameter (P) for the control of the engine torque corresponding to this corrected torque value (C_{cor}), and
g) driving (in 18) the engine according to this corrected parameter (P) with a delay compared with the development moment of the variable (V) inferior or equal to a sixth of the phase of the longitudinal oscillations to be eliminated from the vehicle.

2. Method for the suppression of longitudinal oscillations of a motorised automotive vehicle, operated with at least one control parameter of the engine torque responding to an acceleration request to the vehicle by the driver, characterised in that it comprises the following steps:
a) determining (in 8) according to time values of instantaneous acceleration (γ_{c}) of the vehicle body,
b) determining (in 6) an optimum value of the driving torque (Cₒₚₜ) for the acceleration requested (V_{d}) by the driver,
c) developing (in 10) a variable (V) from the given values of instantaneous acceleration (γ_{c}) of the vehicle body according to time, which variable (V) is a value of the undulating component of the instantaneous acceleration of the vehicle body calculated at a previous moment, separated from the development moment of the variable by a quarter of the phase of the longitudinal oscillations to be eliminated from the vehicle,
d) calculating (in 12) a torque correction value (λ.V) proportional to that variable (V) and according to the intrinsic characteristics of the vehicle, to be applied to the driving torque of optimum valuc (Cₒₚₜ ),
e) calculating (in 14) a corrected torque value (C_{cor}), and
f) calculating (in 16) a corrected parameter (P) to control the engine torque corresponding to this corrected torque value (C_{cor}), and
g) driving (in 18) the engine according to this corrected parameter (P) with a delay compared with the development moment of the variable (V) lower than or equal to a sixth of the phase of the longitudinal oscillations to be eliminated from the vehicle.

3. Device for the suppression of longitudinal oscillations of a motorised automotive vehicle, operated with at least one control parameter of the engine torque responding to an acceleration request to the vehicle by the driver, characterised in that it comprises:
a) means (20) adapted to determine according to time the instantaneous acceleration values of the vehicle body,
b) means (30) adpated to determine an optimum value of the driving torque (Cₒₚₜ) for the acceleration requested by the driver,
c) means (30) adapted to develop a variable from given values of the instantaneous acceleration of the vehicle body according to time, which variable (V) is an estimated value of the derivative of the acceleration of the vehicle body by its linear interpolation from the last two measured values of the instantaneous acceleration of the vehicle body according to time,
d) means (30) adapted to calculate a correction value of the torque proportional to this variable and according to the intrinsic characteristics of the vehicle, to be applied to the driving torque of optimum value,
e) means (30) adapted to calculate a corrected torque value from the optimum torque values and correction values,
f) means (30) adapted to calculate a corrected control parameter of the engine torque corresponding to this value of corrected torque, and
g) means (30) adapted to drive the engine according to this corrected parameter with a delay compared with the development moment of the variable lower than or equal to a sixth of the phase of the longitudinal oscillations to be eliminated from the vehicle.

4. Device for the suppression of longitudinal oscillations of a motorised automotive vehicle, operated with at least one control parameter of the engine torque responding to an acceleration request to the vehicle by the driver, characterised in that it comprises:
a) means (20) adapted to determine according to time values of instantaneous acceleration of the vehicle body,
b) means (30) adapted to determine an optimum value of the driving torque (Cₒₚₜ) for the acceleration requested by the driver,
c) means (30) adapted to develop a variable from the given values of instantaneous acceleration of the vehicle body according to time, which variable (V) is a value of the undulating component of the instantaneous acceleration of the vehicle body calculated at a previous moment separated from the development moment of the variable by a quarter of the phase of the longitudinal oscillations to be eliminated from the vehicle,
d) means (30) adapted to calculate a correction value of torque proportional to this variable and according to the intrinsic characteristics of the vehicle, to be applied to the driving torque of optimum value,
e) means (30) adapted to calculate a corrected torque value trom the optimum torque values and correction values,
f) means (30) adapted to calculate a corrected control parameter of the engine torque corresponding to this value of corrected torque, and
g) means (30) adapted to drive the engine according to this corrected parameter with a delay compared with the development moment of the variable lower than or equal to a sixth of the phase of the longitudinal oscillations to be eliminated from the vehicle.
